# FASCICULE DE BREVET EUROPEEN

(11) **EP 0 766 214 B1**
(45) Date de publication et mention de la délivrance du brevet: **26.08.1998**
(21) Numéro de dépôt: 96401937.6
(22) Date de dépôt: 11.09.1996
(51) Int. Cl.: G08B 13/24, G01V 15/00

(54) **Procédé et dispositif de protection d'articles contre le vol et leurs applications au prêt automatisé de livres**
Verfahren und Vorrichtung zum Schutz von Artikeln gegen Diebstahl und ihre Verwendung zum automatisierten Buchverleih
Method and device for the protection of articles against theft, and their applications to the automatic lending of books

(30) Priorité: 21.09.1995 FR 9511189
(43) Date de publication de la demande: 02.04.1997
(73) Titulaire: Sermme Systèmes Sàrl, 93170 Bagnolet (FR)
(72) Inventeur: Discors, Michel, 93170 Bagnolet (FR)
(74) Mandataire: Gérardin, Robert Jean René

(56) Documents cités:
- EP-A- 0 590 581
- EP-A- 0 698 870
- WO-A-95/12870
- US-A- 4 743 890
- US-A- 4 745 401
- PATENT ABSTRACTS OF JAPAN vol. 95, no. 008 & JP-A-07 200954 (MIYAKE:KK), 4 Août 1995,
- PATENT ABSTRACTS OF JAPAN vol. 014, no. 059 (P-1000), 2 Février 1990 & JP-A-01 283695 (AMERICAN SUUPAA RABERU:KK), 15 Novembre 1989,

## Description

L'invention concerne un procédé et un dispositif de protection d'articles contre le vol par détection de l'atténuation d'un circuit résonnant solidarisé aux dits articles lors du passage de ceux-ci dans une zone de contrôle et leurs applications au prêt automatisé de livres.

Il est connu d'utiliser, dans la lutte contre le vol de certains articles, et tout particulièrement d'articles d'habillement, des modules équipés d'un circuit électronique résonnant, se fixant aux dits articles par l'intermédiaire d'un dispositif exigeant, pour son montage ou son démontage, l'utilisation d'un outillage spécial, dont ne dispose que le personnel chargé des formalités d'encaissement. Un tel dispositif est décrit dans le document US.A.3 740 742, concernant un appareil permettant de détecter le passage d'un circuit électronique résonnant dans une zone de contrôle équipée de moyens de production d'impulsion électromagnétique, provoquant la résonnance des circuits électroniques incorporés dans les modules antivols reliés aux articles. Un récepteur est utilisé pour détecter le rayonnement résultant émis par les circuits résonnants et le dit récepteur est conditionné pour ne détecter des signaux qu'une fois que l'impulsion d'excitation a cessé . Un tel procédé de protection exige une intervention humaine pour le retrait du module antivol sur chaque article, entre le moment où l'achat a été réglé et celui où l'ache; teur pénètre dans la zone de contrôle, ce qui exclut toute automatisation de la vente ou du prêt d'articles malgré les facilités de gestion et de contrôle offertes par les codes à barres et par les cartes électroniques d'identification et de paiement pourtant déjà très largement diffusés et utilisés.

Dans le domaine du prêt de certains articles, et tout particulièrement de livres, il est connu, outre de munir ceux-ci d'un code à barres permettant leur identification et leur gestion et de demander aux emprunteurs d'utiliser une carte électronique d'abonnement, de coller, de façon permanente, sur la couverture du livre, une étiquette ferro-magnétique, sur laquelle des données numérisées peuvent être enregistrées, qui doivent être effacées à l'aide d'un démagnétiseur à l'issue des formalités de prêt. Ce système de gestion est lourd et présente l'inconvénient de faire appel à un rayonnement magnétique, susceptible d'entraîner la dégradation d'enregistrement sur des supports audio et vidéo.

Dans le domaine de la détection, deux techniques sont actuellement utilisées. L'une fait appel aux rayonnements électromagnétiques, l'autre à la radio-fréquence.

La technologie électromagnétique est la plus ancienne et arrive actuellement en bout de course de son évolution. En effet, le principal inconvénient de cette technologie est, d'une part, de ne pouvoir fonctionner d'une manière fiable dans un environnement sensible aux flux magnétiques - Pour ne citer que les principaux : le parc informatique, les structures métalliques, etc..., c'est-à-dire le principal de notre environnement professionnel - et, d'autre part, limite l'écartement entre antennes à 90 cm environ, ce qui représente un inconvénient majeur pour la sécurité des établissements recevant du public.

De plus, l'encombrement des détecteurs à technologie électromagnétique ne permet pas une implantation aisée dans les sites à configuration exiguë.

La technologie de la radio-fréquence, qui en est à son début d'application dans le domaine de la détection, supprime toutes les contraintes de l'électromagnétisme liées à l'environnement et augmente la fiabilité du contrôle. En effet, la détection par radio-fréquence permet :
- d'installer les détecteurs près de la banque de prêt, ce qui est impossible avec le système électromagnétique,
- l'utilisation d'un matériel informatique à proximité des détecteurs, implantation impossible avec l'électromagnétique,
- l'écartement des bornes de détection jusqu'à 130 cm, ce qui est techniquement impossible avec l'électromagnétique pour la protection des livres et des enregistrements audio et vidéo,
- son installation auprès de masses métalliques, ce qui est radicalement exclu avec l'autre technologie,
- la protection des supports magnétiques, tels que disquettes informatiques, ce qui est impossible avec le système électromagnétique.

On connaît déjà un procédé et un dispositif de protection d'articles contre le vol correspondant au préambule de la revendication 1 (US-A-4.745.401). Le circuit électronique résonnant, relié de façon discrète et permanente à l'article qui l'utilise est rendu à volonté détectable ou indétectable par le moyen de détection par l'intermédiaire d'écrans fixes réalisés dans une matière pouvant être magnétisée ou démagnétisée au moment du passage à la caisse, ce qui nécessite le passage obligatoire par ce point de contrôle et une intervention particulière du personnel chargé de l'encaissement et du contrôle. Un tel moyen malgré son efficacité, ne se prête guère à l'automatisation totale des formalités d'achat, de location ou d'emprunt.

On connaît aussi un procédé et un dispositif permettant la désensibilisation automatique d'éléments de protection d'articles contre le vol, constitués d'un circuit électronique résonnant, dont la fréquence propre de résonance peut être à volonté modifiée, comme dans l'exemple ci-dessus, en soumettant, à un champ magnétique intense, un noyau de ferrite intégré au dit circuit résonnant **(WO-A-9512870).** Une console, avec écran permettant d'identifier l'article par l'intermédiaire d'un code à barres porté par celui-ci et lecteur de carte, permet, après identification de l'article et de l'acheteur ou de l'emprunteur, d'effectuer directement la désensibilisation par magnétisation. Si un tel dispositif permet une automatisation des formalités d'achat, de location ou d'emprunt, il exige néanmoins une resensibilisation du circuit résonnant dès retour de l'article prêté ou emprunté et, ceci, en recourant à un autre appareil permettant de réaliser alors une démagnétisation. Une telle installation représente un investissement important pour un magasin ou une bibliothèque, sans qu'il permette, pour autant, une banalisation des formalités de restitution ni de remise à disposition, tout particulièrement pour les articles loués ou prêtés, tels que les livres.

De plus, le champ magnétique important, généré, dans les deux cas, par les dispositifs de sensibilisation ou de désensibilisation, interdit toute utilisation sur des articles sensibles au magnétisme, tels que les enregistreurs magnétiques par exemple.

La présente invention a pour but de remédier à ces inconvénients. Cette invention, telle qu'elle est caractérisée dans les revendications, résout le problème consistant, d'une part, à disposer, incorporé en permanence à l'article, d'un moyen électronique de détection du passage de celui-ci dans une zone contrôlée par radio-fréquence, sans qu'il soit nécessaire de modifier, à quelque moment que ce soit, les caractéristiques du circuit résonnant, et, d'autre part, à rendre à volonté ce moyen de détection inopérant, en recourant uniquement à un dispositif d'occultation passif jetable, de très faible coût, à mise en place automatique et à retrait manuel aisé, se prêtant à une gestion automatisée directe.

Les avantages obtenus grâce à cette invention consistent essentiellement en ceci que les opérations automatisées d'occultation des circuits résonnants antivols peuvent s'insérer dans un ensemble d'opération déclenché par les clients et contrôlé par un système électronique de gestion, à partir d'un automate de vente ou de prêt, ceci sans aucun risque d'altération d'enregistrement sur support magnétique.

D'autres caractéristiques et avantages apparaîtront dans la description qui va suivre d'un automate de prêt de livres, réalisé selon le procédé et le dispositif de l'invention, donné à titre d'exemple non limitatif au regard des dessins annexés sur lesquels :
- la figure 1 représente une vue extérieure schématique en perspective de l'automate,
- la figure 2 représente une vue schématique en perspective de l'ensemble du mécanisme de pose des étiquettes,
- la figure 3 représente une vue schématique partielle, en perspective, des dispositifs de présentation et de pose des étiquettes,
- la figure 4 représente une vue schématique en perspective des dispositifs d'actionnement des moyens d'application des étiquettes.

Les figures représentent un automate de prêt de livres selon l'invention, comportant un caisson principal **100** supportant un caisson supérieur **200**, sur le devant duquel est disposé un caisson inférieur **300.**

Le dit caisson principal **100** abrite les moyens de motorisation de la pose des étiquettes **320**, comprenant principalement :
- un motoréducteur **101**, entraînant une came **110** à méplat **111,** à laquelle est reliée une bielle **112**, elle-même reliée à un foureau **113** coulissant sur une glissière **121** à butoir **122** solidaire d'un coulisseau **120** à équerre d'entraînement **123**, se déplaçant le long d'un montant **130**, sur le devant duquel se déplace un presseur supérieur **140**, constitué d'une masse **141** reliée à son coulisseau d'entraînement **120** par une équerre **123** la dite masse **141** étant munie d'un volet de protection **142** et d'une colonnette **143**, combinés à un détecteur **144** fixé sur le dessus du volet de protection **142**,
- un coulisseau **151** supportant le bras **152** de manoeuvre d'une plaquette de pressage **153,** rappelé vers le haut par un ressort **154** monté sur une tige de guidage **155**, le déplacement du dit coulisseau **151** sur une glissière **156** étant contrôlé par un poussoir **157** à galet **158** prenant appui sur la came **110,**
- un dispositif d'actionnement **160** d'une trappe **313** obturant une ouverture **312** réalisée dans une tablette **310,** comportant un câble **161** monté sur des poulies de renvoi **162, 163** et **164**, dont l'une des extrémités **165** est reliée au fourreau **113** et dont l'autre **166** est reliée à un poids de rappel **167** assurant, par son brin horizontal **168,** l'actionnement d'une languette de manoeuvre **169** d'une trappe **313** de fermeture d'une ouverture **312** ménagée dans la tablette de travail **310** équipant le caisson inférieur **300**.

Le dit caisson inférieur **300** abrite les moyens de pose des étiquettes **320**, comprenant principalement :
- un moyeu porte-bobine **330** de film **321** porte-étiquettes **320,** avec dispositif de freinage en rotation (non représenté),
- un motoréducteur frein **322** entraînant le film **321** porte-étiquettes par l'intermédiaire d'un tambour **323** monté sur l'axe moteur (non représenté),
- des glissières (ou skis) de renvoi **324, 325,**
- deux poulies folles **326, 327** encadrant le presseur inférieur **150,**
- un rouleau fou de renvoi inférieur **159** du film **321**, solidaire du bras **152** de la plaquette de pressage **153,**
- un renvoi de bande à angle droit **328** assurant le décollement et le transfert des étiquettes **320** sur la plaquette de pressage **153,**
- une cellule photo-électrique **329** commandant l'arrêt du déroulement du film **321** porte-étiquettes **320** en cas d'absence d'étiquettes **320** sur le dit film **321**,
- une cellule photo-électrique commandant l'arrêt en fin de bande (non représentée),
- un presseur **150** constitué du bras presseur **152** et de la plaquette de pressage **153**,
- une tablette **310**, équipée d'une règle **311** de positionnement d'un livre **40** et d'une ouverture **312** de passage des étiquettes **320**, normalement masquée par une trappe **313** à ouverture commandée par un dispositif **160** à câble **161** situé dans le caisson principal **100.**

Le dit caisson supérieur **200** abrite le système d'interface électronique asservissant l'automate de prêt à l'ordinateur de gestion de la bibliothèque par l'intermédiaire d'un logiciel approprié.

En façade de ce caisson **200**, sont situés :
- un lecteur **201** de carte magnétique d'utilisateur,
- un écran de contrôle **202,**
- un bouton de validation du cycle **203**.

Un bouton de poursuite du cycle **170** est situé sur la face avant du caisson principal **100**.

Ce caisson supérieur **200** est prolongé, vers le bas, par un masque **204**, dissimulant le presseur supérieur **140** constitué de la masse **141** munie de son volet de protection **142**, de sa colonnette de sécurité **143** et d'un détecteur **144** d'arrêt d'urgence ; le déplacement relatif, vers le bas, de la dite colonnette par rapport à la masse **141** étant limité par un jonc d'arrêt **145**.
En examinant plus en détail et successivement les figures 1 à 3, on remarque que l'emprunteur, après avoir introduit sa carte magnétique d'identification dans le lecteur **201**, devra, tout d'abord, positionner correctement le livre **40** contre la règle **311** fixée sur le dessus de la tablette **310,** puis actionner le contact **203** de validation du cycle en suivant les indications apparaissant sur l'écran de contrôle **202**. Après identification du livre **40** par lecture du code à barres figurant au dos de celui-ci, une indication est fournie à l'emprunteur quant à la poursuite du cycle. Si l'autorisation est accordée, l'emprunteur déclenche la poursuite du cycle, en actionnant le contact correspondant **170.** Les opérations suivantes se déroulent alors automatiquement :
- démarrage du motoréducteur **101** d'actionnement de la came **110**, qui, compte-tenu de sa forme et de sa position initiale (méplat **111** en haut), provoque la descente progressive du presseur supérieur **140**, pour obtenir, tout d'abord, la mise en contact de son volet protecteur **142** et de sa colonnette **143** avec la couverture du livre **40**, puis la mise en appui de la masse **141** contre celle-ci. Compte-tenu du décalage de 15 mm qui a été introduit entre le bord inférieur du dit volet **142** et l'extrémité inférieure de la colonnette **143** par rapport à la base de la masse **141**, si un obstacle quelconque, autre qu'une surface plane horizontale, entre en contact avec le volet **142** ou la colonnette **143**, un décalage vertical entre les deux est signalé par le détecteur **144** fixé sur le dessus du volet protecteur **142** : le cycle est alors interrompu pour dégagement de l'obstacle.

Dans les cas les plus courants, le presseur **140** vient au contact de la couverture du livre et repose de toute sa masse sur celle-ci. Cette immobilisation verticale du dit presseur **140** provoque l'immobilisation consécutive du coulisseau support **120** et l'apparition d'un jeu d'importance croissante entre le fourreau coulissant **113** et le butoir **122** du dit coulisseau support **120.**

La poursuite de la rotation de la came **110** provoque ainsi successivement l'ouverture de la trappe **313** de contrôle de l'ouverture **312** réalisée dans le bord de la tablette **310,** puis la remontée progressive, par l'intermédiaire du méplat **111** de la came **110** et du galet **158** du poussoir **157** de contrôle du presseur inférieur **150**, dont le bras se déplace vers le haut sous l'action du ressort **154,** ceci, jusqu'à mise en contact de l'étiquette **320** avec la couverture inférieure du livre **40**. Un jeu apparaît alors entre le galet **158** du poussoir **157** et le méplat **111** de la came **110,** laquelle, en poursuivant sa rotation, annule à nouveau ce jeu et provoque, à la fois, la remontée, par l'intermédiaire de la bielle **112**, du presseur supérieur **140** et l'effacement du presseur inférieur **150** par l'intermédiaire du poussoir **157** ; la trappe **313** étant refermée au cours de cette opération. Le motoréducteur **101** d'actionnement des presseurs **140, 150** est alors stoppé, le retrait du livre **40**, après apposition de l'étiquette **320** de neutralisation du circuit résonnant incorporé de façon permanente à la couverture inférieure du livre **40**, peut être alors effectué, l'emprunteur peut donc alors franchir, en toute tranquillité, la zone de contrôle située à la sortie de la bibliothèque.

En se rapportant à la figure 4, on remarque que, dès le retrait du livre **40**, le motoréducteur **322** d'entraînement de la bande de film **321** porte-étiquettes **320** est mis en marche et le film se déroule en coulissant dans un renvoi à angle droit **328,** ce qui provoque le décollement progressif, puis le transfert d'une étiquette **320** sur la plaquette de pressage **153** du presseur inférieur **150.** Dès que le film **321** s'est déroulé sur une distance correspondant à la longueur d'une étiquette **320**, le motoréducteur **322** est stoppé. L'automate de prêt est, à partir de ce moment, à nouveau disponible pour une nouvelle apposition d'étiquette, après les opérations administratives préalables, indiquées plus haut.

Comme on vient de le voir à propos de cet exemple d'application particulier non limitatif au prêt de livre, l'emprunt d'un article peut s'effectuer de façon totalement automatisée, puisqu'il suffit, à l'emprunteur, de prélever lui-même l'article dans le rayon où il est mis à la disposition du public, puis de déclencher lui-même, à partir de l'automate de prêt, qui peut prendre, bien évidemment, toute configuration mieux adaptée à la nature et à la forme des articles concernés, la totalité des opérations administratives et comptables préalable à l'emprunt, pouvant inclure le débit automatique des frais d'emprunt, ainsi que la neutralisation, par l'intermédiaire de l'étiquette qui est automatiquement apposée, du circuit résonnant qui accompagne en permanence les articles et qui, de ce fait, reste insensible aux sollicitations radio-fréquences auxquelles il est soumis lors du passage du dit article dans la zone de contrôle. Cet automate de prêt, relié, en permanence, par un logiciel approprié, au réseau informatique de l'organisme de prêt, constitue, en quelque sorte, un périphérique de l'ordinateur central de gestion qui est mis directement en oeuvre par les clients.

Compte-tenu de l'absence de magnétisme des moyens utilisés, tant pour protéger les articles individuellement (circuit électronique passif), que pour détecter la présence de ceux-ci en cas de vol (radio-fréquence), leur utilisation pour la protection contre le vol d'articles sensibles aux rayonnements magnétiques est possible ; c'est le cas, notamment, pour les enregistrements sur supports magnétiques.

L'utilisation de l'invention pour le prêt d'articles encombrants et lourds peut être aussi envisagée, puisqu'il suffit, dans ce cas, de recourir à un support intermédiaire de forme plate, relié, de façon permanente, par un câble à l'article, dans lequel le circuit résonnant serait inséré.

## Revendications

1. Procédé de protection d'articles contre le vol par détection de signaux électromagnétiques émis par un circuit électronique résonnant solidarisé aux dits articles lors du passage de ceux-ci dans une zone de contrôle ; le dit circuit électronique résonnant, relié de façon discrète, affleurante et permanente à l'article, étant rendu indétectable par superposition temporaire d'un écran amovible, imperméable aux émissions des moyens de contrôle, dès que les formalités d'achat ou d'emprunt ont été régulièrement accomplies, et étant à nouveau détectable par retrait de l'écran dès que certaines autres formalités ont été accomplies, telles que celles liées à la restitution d'un article emprunté ; la superposition temporaire de l'écran au support de circuit resonnant étant obtenue par adhérence de celui-ci à la surface dudit support, caractérisé en ce que :
- les écrans adhérents sont présentés en bande sur un film, dont l'une des faces est préencollée et contre laquelle ils sont fixés par leur dos et dont l'autre face a été rendue anti-adhésive.
- l'adhésion des écrans aux supports de circuit résonnant est obtenue par décollement progressif des dits écrans du film, par défilement à angle droit dudit film et dépôt de chaque écran ainsi décollé, sur un presseur qui assure le transfert et le pressage des écrans sur les supports.

2. Automate de prêt de livres appliquant le procédé de protection d'articles contre le vol par détection de signaux électromagnétiques émis par un circuit électronique résonnant solidarisé aux dits articles lors du passage de ceux-ci dans une zone de contrôle, l'article étant rendu indétectable par superposition temporaire d'un écran amovible, imperméable aux émissions des moyens de contrôle, dès que les formalités d'emprunt ont été régulièrement accomplies, et étant à nouveau détectable par retrait de l'écran, dès que certaines autres formalités, telles que celles liées à la restitution d'un livre emprunté, ont été accomplies ; la superposition temporaire de l'écran au circuit résonnant étant obtenue par adhérence de celui-ci à la surface dudit support, selon la revendication 1, caractérisé en ce qu'il est constitué, pour l'essentiel, des éléments suivants :
- d'etiquettes aluminées autocollantes (**320**), fixées par le dos sur une face préencollée d'un film (**321**), dont l'autre face a été rendue anti-adhésive.
- une tablette (**310**) munie d'une règle de positionnement (**311**) d'un livre (**40**), comportant une ouverture (**312**) avec trappe d'obturation (**313**) pour le passage d'un presseur inférieur (**150**).
- un ensemble de défilement et d'arrêt d'un film (**321**) porte-étiquettes (**320**),
- un renvoi à angle droit (**328**) du film (**321**) porte-étiquettes (**320**) assurant le décollement progressif des étiquettes (**320**),
- un presseur inférieur (**150**) assurant la mise en contact d'une étiquette (**320**) avec la couverture d'un livre (**40**),
- un presseur supérieur (**140**) rappelant le livre (**40**) contre la tablette (**310**) lors du collage d'une étiquette (**320**),
- un dispositif (**160**) d'actionnement mécanique de la trappe (**313**) de fermeture de l'ouverture (**312**) ménagée dans la tablette (**310**) pour le passage du presseur inférieur (**150**),
- divers moyens de contrôle et de protection.

3. Automate de prêt de livres selon la revendication 2, caractérisé en ce que le presseur inférieur (**150**) est constitué d'un bras (**152**), rappelé en permanence vers le haut par un ressort (**154**), dont l'extrémité libre est équipée, sur le dessus, d'une plaquette de pressage (**153**) anti-adhésive, sur l'un des côtés du renvoi à angle droit (**328**) assurant le décollement des étiquettes (**320**), et, en dessous, d'un galet tendeur (**158**), et dont la base est fixée perpendiculairement à un coulisseau (**151**) monté sur une glissière verticale (**156**), dont le déplacement est contrôlé par un poussoir (**157**) à galet (**158**) et par une came (**110**) entraînée par un motoréducteur commandé (**101**).

4. Automate de prêt de livres selon la revendication 2, caractérisé en ce que le presseur supérieur (**140**) est constitué d'une masse (**141**) , rappelée vers le bas par gravité, dont le relevage est assuré par un coulisseau (**120**) se déplaçant le long d'un montant (**130**) sous l'action d'un fourreau (**113**) coulissant sur une glissière (**121**) solidaire du dit coulisseau (**120**) et venant, en fin de course haute, prendre appui contre un butoir (**122**) solidaire du coulisseau (**120**) pour assurer le relevage de ce dernier; le dit fourreau coulissant (**113**) étant relié, par une bielle (**112**) et un maneton, à la came (**110**) d'actionnement du presseur inférieur (**150**).

5. Automate de prêt de livres selon la revendication 3 ou 4, caractérisé en ce que la came (**110**), assurant l'actionnement des presseurs inférieur (**150**) et supérieur (**140**), a un contour semi-circulaire, avec méplat (**111**) situé du côté du maneton d'entraînement de la bielle (**112**) de manoeuvre du fourreau coulissant (**113**) d'actionnement du presseur supérieur (**140**).

6. Automate de prêt de livres selon la revendication 5, caractérisé en ce que le diamètre de la came (**110**) et la distance du méplat (**111**) par rapport à l'axe de celle-ci sont déterminés respectivement pour obtenir un relevage suffisant du presseur supérieur (**140**) et une course contrôlée du presseur inférieur (**150**).

7. Automate de prêt de livres selon la revendication 2, caractérisé en ce que le dispositif mécanique d'actionnement de la trappe (**313**) de fermeture de l'ouverture (**312**) de passage du presseur inférieur (**150**) est constitué d'un câble (**161**), monté sur des poulies de renvoi (**162, 163, 164**), dont l'une des extrémités (**166**) est rappelée par un poids (**167**) et dont l'autre extrémité (**165**) est solidarisée au fourreau coulissant (**113**) assurant le relevage du presseur supérieur (**140**) ; la dite trappe (**313**) étant reliée au brin horizontal (**168**) de ce câble (**161**) par une languette de manoeuvre (**169**).

8. Automate de prêt de livres selon la revendication 2, caractérisé en ce que le presseur supérieur (**140**) comporte un volet de protection (**142**) et une colonnette (**143**), montés coulissants par rapport à la masse (**141**) et combinés à un détecteur (**144**) relié à un dispositif d'arrêt d'urgence fixé sur le dessus du volet de protection (**142**).

9. Automate de prêt de livres selon la revendication 8, caractérisé en ce que le coulissement vers le bas du volet de protection (**142**) du presseur supérieur (**140**) et de la colonnette (**143**) par rapport à celui-ci est limité respectivement par le dessus du dit volet (**142**) et par un jonc d'arrêt (**145**) permettant à chacun une liberté de débattement d'environ 15 mm.

## Patentansprüche

1. Verfahren zum Schutz von Gegenständen gegen Diebstahl durch Ermittlung von elektromagnetischen, durch einen elektronischen Resonanzkreis an den Gegenständen ausgesandten Signalen, während des Durchlaufs der Gegenstände durch eine Kontrollzone, wobei dieser elektronische Resonanzkreis, der in diskreter Art, glatt und dauernd am Gegenstand angebracht ist, durch eine zeitweilige Überdeckung mit einer beweglichen, für die Emissionen der Kontrolleinrichtungen undurchlässigen Blende nicht detektierbar ist, sobald die Formalitäten des Kaufs oder Entleihens regelrecht beendet sind, und der durch Zurückziehen der Blende aufs Neue detektierbar ist, sobald bestimmte andere Formalitäten, so wie sie mit der Zurückgabe eines entliehenen Gegenstandes verbunden sind, beendet sind; wobei die zeitweilige Überdeckung von der Blende an der Halterung des Resonanzkreises durch Haftverbund an der Oberfläche der Halterung erreicht wird, **dadurch gekennzeichnet, daß**:
- die anhaftenden Blenden in einem Band auf einem Film vorliegen, dessen eine Seite vorgeleimt ist und gegen welche sie mit ihrem Rücken befestigt sind und dessen andere Seite antihaftend gemacht ist;
- der Haftverbund der Blende auf der Halterung des Resonanzkreises durch fortschreitende Ablösung der Blende von dem Film, durch Führung des Films unter einem rechten Winkel und Ablage einer jeden auf diese Weise abgelösten Blende auf einem Preßglied erzielt wird, das die Überführung und das Andrücken der Abschirmungen auf den Halterungen besorgt.

2. Automat zum Verleihen von Büchern zur Anwendung eines Verfahrens zum Schutz von Gegenständen gegen Diebstahl durch Ermittlung von elektromagnetischen Signalen, die durch einen elektronischen Resonanzkreis an den Gegenständen ausgesandt werden, während diese eine Kontrollzone durchlaufen, wobei der Gegenstand durch eine zeitweilige Überdeckung mit einer beweglichen, für die Emissionen der Kontrolleinrichtungen undurchdringlichen Blende nicht detektierbar ausgebildet ist, sobald die Formalitäten des Ausleihens ordnungsgemäß geleistet worden sind und wobei er durch Zurückziehen der Blende aufs Neue detektierbar ist, sobald gewisse andere Formalitäten, so wie diese mit der Rückgabe eines ausgeliehenen Buches verbunden sind, geleistet worden sind; wobei die zeitweilige Überdeckung von der Blende am Resonanzkreis durch Haftverbund an der Oberfläche der besagten Halterung, gemäß dem Anspruch 1, erreicht wird, **dadurch gekennzeichnet, daß** er im wesentlichen aus folgenden Elementen gebildet wird:
- selbstklebenden Aluminiumetiketten (320), die mit ihrer Rückseite auf einer vorgeleimten Seite eines Films (321) befestigt sind, welche auf der anderen Seite antihaftend ausgebildet ist;
- einer Platte (310), die mit einem Positionieranschlag (311) für ein Buch (40) ausgestattet ist und die eine Öffnung (312) mit einer Verschlußklappe (313) für die Durchführung einer unteren Preßeinrichtung (150) umfaßt,
- einer Einrichtung zum Abspulen und Arretieren eines die Etiketten (320) tragenden Films (321),
- einer rechtwinkeligen Führung (328) des die Etiketten (320) tragenden Films (321), die für die fortschreitende Ablösung der Etiketten (320) sorgt,
- einer unteren Preßeinrichtung (150), die für das Aufbringen eines Etiketts (320) auf dem Umschlag eines Buches (40) sorgt,
- einer oberen Preßeinrichtung (140), die das Buch (40) gegen die Platte (310) drückt, während ein Etikett (320) aufgeklebt wird,
- eine mechanisch wirkende Vorrichtung (160) einer Verschlussklappe (313) der Öffnung (312), die in der Platte (310) für den Durchgang des unteren Preßstifts (150) angebracht ist,
- verschiedene Überwachungs- und Schutzeinrichtungen.

3. Automat zum Verleihen von Büchern nach Anspruch 2, **dadurch gekennzeichnet, daß** die untere Preßeinrichtung (150) aus einem Arm (152) gebildet ist, der durch eine Feder (154) permanent nach oben gedrückt wird und welcher an seinem freien Ende an der Oberseite mit einer antihaftenden Druckplatte (153), auf einer der Seiten mit einer rechtwinkeligen Führung (328), die für die Ablösung der Etiketten (320) sorgt, und darunter mit einer Spannrolle (158) ausgestattet ist, und dessen Sockel in rechtwinkeliger Weise mit einem Preßstempel (151) verbunden ist, der an einer vertikalen Gleitschiene (156) befestigt ist und dessen Verschiebung durch einen Mitnehmer (157) an der Spannrolle (158) und durch eine über einen gesteuerten Getriebemotor (101) ausgelöste Nockenscheibe (110) gesteuert wird.

4. Automat zum Verleihen von Büchern nach Anspruch 2, **dadurch gekennzeichnet, daß** die obere Preßeinrichtung (140) von einer Masse (141) gebildet wird, die durch die Schwerkraft nach unten gedrückt wird und deren Hochheben durch einen Schieber (120) besorgt wird, der sich entlang einer Stütze (130) unter dem Einfluß der Bewegung einer Schiebegleithülse (113) bewegt, die sich auf einer Gleitschiene (121) an dem besagten Schieber (120) verschieben läßt und die am Ende des oberen Laufwegs dazu kommt, eine Stütze gegenüber einem Abweiser (122) am Preßstempel (120) einzunehmen, um das Hochheben des letzteren zu besorgen, wobei die besagte Schiebegleithülse (113) über ein Zwischenglied (112) und einem Kurbelzapfen an der Nockenscheibe (110) mit der Betätigung der unteren Preßeinrichtung (150) verbunden ist.

5. Automat zum Verleihen von Büchern nach den Ansprüchen 3 oder 4, **dadurch gekennzeichnet, daß** die Nockenscheibe (110), die die Betätigung der unteren Preßeinrichtung (150) und der oberen Preßeinrichtung (140) besorgt, eine halbkreisförmige Form mit einer Abflachung (111) aufweist, die an der Seite des Kurbelzapfens zum Auslösen des Zwischenglieds (112) zur Betätigung der Schiebegleithülse (113) zum Antrieb der oberen Preßeinrichtung (140) plaziert ist.

6. Automat zum Verleihen von Büchern nach Anspruch 5, **dadurch gekennzeichnet, daß** der Durchmesser der Nockenscheibe (110) und der Abstand der Abflachung (111) bezogen auf die Achse von dieser gegenseitig abgestimmt sind, um ein ausreichendes Anheben der oberen Preßeinrichtung (140) und einen kontrollierten Verlauf der unteren Preßeinrichtung (150) zu erhalten.

7. Automat zum Verleihen von Büchern nach Anspruch 2, **dadurch gekennzeichnet, daß** die mechanische Vorrichtung zur Betätigung der Verschlusskappe (313) der Öffnung (312) für die Durchführung der unteren Preßeinrichtung (150) aus einem Seil (161) besteht, das auf den Umlenkrollen (162, 163, 164) aufgezogen ist und welches an dem einen Ende (166) durch ein Gewicht (167) zurückgehalten wird und welches am anderen Ende (165) mit der Schiebegleithülse (113) verbunden ist, die das Hochheben der oberen Preßeinrichtung (140) besorgt; wobei die Verschlußklappe (313) mit dem horizontalen Strang (168) des Seils (161) über eine Betätigungslasche (169) verbunden ist.

8. Automat zum Ausleihen von Büchern nach Anspruch 2, **dadurch gekennzeichnet, daß** die obere Preßeinrichtung (140) eine Schutzhülle (142) und eine Distanzsäule (143) umfaßt, die in bezug auf die Masse (141) verschiebbar angebracht sind und mit einem Detektor (144) kombiniert sind, der mit einer Nothaltevorrichtung verbunden ist, die auf der Oberseite der Schutzhülle (142) angebracht ist.

9. Automat zum Verleihen von Büchern nach Anspruch 8, **dadurch gekennzeichnet, daß** das Nach-Unten-Verschieben der Schutzhülle (142) der oberen Preßstifteinrichtung (140) und der Distanzsäule (143) in bezug auf diese gegenseitig durch die Oberseite der besagten Schutzhülle (142) und durch einen Sicherungsring (145) begrenzt ist, der jedem eine Bewegungsfreiheit von ungefähr 15 mm ermöglicht.

## Claims

1. A method of protecting articles against theft by the detection of electro-magnetic signals emitted by a resonant electronic circuit attached to said articles during the transfer thereof to a control zone; said resonant electronic circuit, discretely connected, being flush with and permanently attached to the article and being made undetectable by temporarily superposing a removable shield impermeable to emissions from the control means once the purchase or lending formalities have been formally completed, and being detectable again on removal of the shield once certain other formalities have been completed, such as those relating to the return of a loaned article; the shield being temporarily superposed on the mounting of the resonant circuit by adhesion thereof to the surface of said mounting, characterised in that:
- the adhesive shields are provided on a strip of film, one of the faces of which has been pre-glued and to which they are attached by their reverse face, the other face being having been rendered anti-adhesive,
- the shields are stuck onto the resonant circuit mountings by progressively peeling said shields off from the film, feeding said film at a right angle and depositing each shield peeled off in this manner on a press which transfers and presses the shields onto the mountings.

2. An automatic book-lending machine applying the method of protecting articles against theft by the detection of electro-magnetic signals emitted by a resonant electronic circuit attached to said articles as the latter are being transferred to a control zone, the article being made undetectable by temporarily superposing a removable shield which is impermeable to emissions from the control means once the lending formalities have been formally completed and being detectable again by removing the shield once certain other formalities, such as the return of a borrowed book, have been completed; the shield against the resonant circuit being temporarily superposed by the adhesion thereof to the surface of said mounting, as claimed in claim 1, characterised in that it essentially consists of the following elements:
- self-adhesive aluminated labels (**320**) attached from the back to a pre-glued face of a film (**321**), the other face thereof having been rendered anti-adhesive,
- a tray (**310**) provided with a guide rule (**311**) for positioning a book (**40**) having an opening (**312**) with a shutter (**313**) for blocking the passage of a bottom press (**150**),
- a unit for feeding and halting a film (**321**) of backing sheet for labels (**320**),
- a right-angled reverse (**328**) for the film (**321**) of backing sheet for labels (**320**) for progressively peeling off the labels (**320**),
- a bottom press (**150**) to place a label (**320**) in contact with the cover of a book (**40**),
- a top press (**140**) biassing the book (**40**) against the tray (**310**) when a label (**320**) is being applied,
- a mechanical device (**160**) for operating the shutter (**313**) blocking off the opening (**312**) provided in the tray (**310**) to allow the passage of the bottom press (**150**),
- various control and protection means.

3. Automatic book-lending machine as claimed in claim 2, characterised in that the bottom press (**150**) consists of an arm (**152**), constantly biassed upwards by means of a spring (**154**), the free end of which is fitted with an anti-adhesive press-plate (**153**) on the top, the right-angled reversing lever (**328**) used to peel off the labels (**320**) on one of the sides thereof and a tensioning plate (**158**) on the bottom, the base thereof being fixed perpendicularly to a slide block (**151**) mounted on a vertical slide (**156**), the displacement of which is controlled by a push rod (**157**) and guide (**158**) and by a cam (**110**) driven by a controlled geared motor (**101**).

4. Automatic book-lending machine as claimed in claim 2, characterised in that the top press (**140**) consists of a weight (**141**) biassed downwards by gravity and being raised again by a slide block (**120**) displaced along a post (**130**) under the action of a feed sleeve (**113**) sliding on a slide (**121**) integral with said slide block (**120**) which moves to bear, at the end of its upward path, against a stop (**122**) integral with the slide block (**120**) in order to lift the latter; said sliding feed sleeve (**113**) being linked by means of a connecting rod (**112**) and a crankpin (**110**) to the cam operating the bottom press (**150**).

5. Automatic book-lending machine as claimed in claim 3 or 4, characterised in that the cam (**110**) which operates the bottom (**150**) and top (**140**) presses has a semicircular contour, with a flat portion (**111**) located to the side of the crankpin driving the connecting rod (**112**) operating the sliding feed sleeve (**113**) which operates the top press (**140**).

6. Automatic book-lending machine as claimed in claim 5, characterised in that the diameter of the cam (**110**) and the distance of the flat portion (**111**) relative to the axis thereof are respectively determined so as to produce sufficient lift for the top press (**140**) and controlled travel for the bottom press (**150**).

7. Automatic book-lending machine as claimed in claim 2, characterised in that the mechanism operating the shutter (**313**) blocking the opening (**312**) through which the bottom press (**150**) passes consists of a cable (**161**) mounted on return pulleys (**162, 163, 164**), one of the ends (**166**) of which is biassed by a weight (**167**) and the other end (**165**) of which is attached to the sliding feed sleeve (**113**) lifting the top press (**140**); said shutter (**313**) being joined to the horizontal length (**168**) of this cable (**161**) by means of an operating tongue (**169**).

8. Automatic book-lending machine as claimed in claim 2, characterised in that the top press (**140**) has a protective screen (**142**) and a column (**143**) slidably mounted relative to the weight (**141**) and combined with a detector (**144**) connected to an emergency stop device attached to the top of the protective screen (**142**).

9. Automatic book-lending machine as claimed in claim 8, characterised in that the downward sliding movement of the protective screen (**142**) of the top press (**140**) and the column (**143**) relative thereto is limited respectively by the top of said screen (**142**) and by a stop ring (**145**) allowing each approximately 15 mm of freedom of movement.
